# FASCICULE DE BREVET EUROPEEN

(11) **EP 2 934 267 B1**
(45) Date de publication et mention de la délivrance du brevet: **10.11.2021**
(21) Numéro de dépôt: 13824606.1
(22) Date de dépôt: 13.12.2013
(51) Int. Cl.: A47L 9/02, A47L 9/04

(54) **TRAPPE DE SUCEUR D'ASPIRATEUR**
SAUGER-FALLTÜR EINES STAUBSAUGERS
SUCTION TRAPDOOR OF VACUUM CLEANER

(30) Priorité: 19.12.2012 FR 1262339
(43) Date de publication de la demande: 28.10.2015
(73) Titulaire: SEB S.A., 69130 Ecully (FR)
(72) Inventeur: SOEN, Alain, F-27950 Saint-Marcel (FR); GUINOT, Thierry, F-76000 Rouen (FR); GELLEZ, Eric, F-27420 Cahaignes (FR)
(74) Mandataire: SEB Développement
(86) Numéro de dépôt international: PCT/FR2013/053081
(87) Numéro de publication internationale: WO 2014/096646

(56) Documents cités:
- DE-U1-202009 017 029
- US-A1- 2003 182 752

## Description

La présente invention concerne de manière générale un suceur d'aspirateur muni d'une trappe d'accès à une brosse motorisée.

Jusqu'ici, il est connu dans l'art antérieur des suceurs d'aspirateur, comme par exemple celui décrit dans le document FR 11 58711, où le suceur divulgué comprend une semelle inférieure qui comporte au moins un canal d'aspiration ouvert vers le sol et qui converge d'un rebord extérieur de la semelle vers un orifice d'aspiration relié à l'aspirateur. Le suceur divulgué est triangulaire et dans une variante celui-ci peut comprendre une brosse motorisée. Cependant ce système présente l'inconvénient de n'avoir aucun élément de protection de la brosse motorisée qui est ainsi directement au contact du sol. Dans ce cas de figure, on constate que lorsque le suceur est utilisé dans des configurations particulières il se peut que la brosse motorisée soit endommagée lorsque un élément vient en contact avec l'arbre de rotation de la brosse.

Le document GB2413942 présente quant à lui un suceur muni d'une trappe d'accès à une brosse motorisée. La brosse motorisée s'insère derrière cette trappe et lors d'une utilisation du suceur, la trappe permet dans une certaine mesure de protéger la brosse motorisée. L'avantage d'une telle structure est que l'arbre de cette brosse est protégé par la trappe et le risque de dégradation est limité. Cependant l'inconvénient d'un tel système est que les qualités d'aspiration du suceur sont dégradées au profit de la sécurité de la brosse motorisée. En effet dans ce document la semelle de la trappe est sensiblement plate ce qui implique que tout l'air aspiré l'est par l'orifice d'aspiration intégré dans la trappe. Dans ce cas là, il n'y a pas de maitrise des vitesses d'air vers l'intérieur du suceur.

DE202009017029 divulgue un suceur d'aspirateur d'après le préambule de la revendication 1. US 2003/182752 divulgue un suceur d'aspirateur avec une brosse motorisée et une trappe amovible fixée par des clips.

Un but de la présente invention est de répondre aux inconvénients des documents de l'art antérieur mentionnés ci-dessus et en particulier, tout d'abord, de proposer un suceur d'aspirateur dans lequel une brosse motorisée amovible est protégée et accessible à un utilisateur et ceci sans que les qualités d'aspiration ne soient dégradées.

Pour cela un premier aspect de l'invention concerne un suceur d'aspirateur qui comprend une semelle. La semelle comporte au moins un canal d'aspiration ouvert vers le sol et le canal d'aspiration converge d'un rebord extérieur de la semelle vers un orifice d'aspiration en liaison aéraulique avec un aspirateur. Selon l'invention, la semelle comprend une trappe amovible d'accès à une brosse motorisée qui comporte d'une part l'orifice d'aspiration et d'autre part au moins un canal d'aspiration ouvert vers le sol et agencé en vis-à-vis dudit au moins un canal d'aspiration de la semelle. De cette manière, un utilisateur peut enlever la trappe du suceur et la remettre et les canaux ainsi formés par l'association des canaux de la semelle et de la trappe définissent un chemin pour le flux d'air qui se dirige vers l'orifice d'aspiration. De cette manière, l'efficacité d'aspiration ne se trouve pas atténuée et les poussières restent aspirées de façon efficace.

De manière avantageuse, le suceur d'aspirateur comprend une cavité ouverte vers le sol, et la trappe est agencée sur la cavité, ce qui signifie que la trappe peut recouvrir au moins partiellement la cavité.

Une réalisation particulièrement intéressante consiste en ce que la trappe recouvre intégralement ladite cavité. Dans ce cas de figure, la superficie de la trappe est égale à la superficie de la cavité qui est dirigée vers le sol. Avantageusement, la trappe du suceur d'aspirateur comprend un dispositif d'accroche pour maintenir ladite trappe sur la semelle.

Avantageusement, le dispositif d'accroche de la trappe est un système de clips. Ce dispositif d'accroche présente l'intérêt de manipuler la trappe rapidement. L'utilisateur peut ainsi enlever rapidement la trappe afin d'accéder à la cavité, soit la remettre rapidement pour isoler la cavité.

Selon l'invention, le suceur d'aspirateur est sensiblement triangulaire avec une pointe dirigée dans le sens de déplacement du suceur. Lorsqu'un utilisateur manipule le suceur, il peut le déplacer dans toutes les directions du sol mais il existe une direction privilégiée de déplacement qui est en général celle donnée par l'architecture des roues. Dans le cadre de l'invention, le sens de déplacement privilégié est donné par la bissectrice du triangle formé par le suceur. De cette manière, la pointe du suceur est dirigée dans le sens de déplacement du suceur.

Avantageusement, l'axe longitudinal de la trappe est sensiblement perpendiculaire au sens de déplacement du suceur.

Avantageusement, le suceur d'aspirateur comprend une brosse motorisée amovible. Cette brosse motorisée peut être retirée par un utilisateur pour des besoins de maintenance de changement de la brosse ou bien même de nettoyage de celle-ci. Selon diverses variantes de réalisation, cette brosse peut avoir différentes formes et différents moyens de rotation.

Avantageusement, le suceur d'aspirateur comporte des roues qui définissent une garde au sol de la semelle. En d'autres termes, le suceur, et donc la semelle inférieure du suceur, est positionné à une hauteur prédéterminée du sol par les roues. Des roulettes sont rajoutées sous le suceur au niveau de la semelle.

Un second aspect de l'invention est un aspirateur comportant au moins un suceur selon le premier aspect de l'invention.

D'autres caractéristiques et avantages de la présente invention apparaîtront plus clairement à la lecture de la description détaillée qui suit d'un mode de réalisation de l'invention donné à titre d'exemple nullement limitatif et illustré par les dessins annexés, dans lesquels :
- la figure 1 représente un suceur selon l'invention vu en perspective de dessus ;
- la figure 2 représente le suceur de la figure 1 vu de dessous;
- la figure 3 représente une vue en perspective et de dessous du suceur d'aspirateur;
- la figure 4 représente une vue de dessous en perspective et éclatée du suceur.

La figure 1 représente un suceur 1 d'aspirateur qui comporte une semelle 14 et des roues 2 dont le profil d'une bande de roulement 15 est en forme de tonneau et qui définit une garde au sol de la semelle 14 lorsque le suceur 1 repose sur un sol lisse. Au moins deux roulettes 3 sont également disposées sous la semelle 14. Le suceur 1 est en forme générale de triangle et une pointe 30 du triangle est positionnée dans le sens de déplacement du suceur 1.

Dans un certain mode de réalisation, on dispose autour de la semelle 14 une lèvre d'étanchéité ou bavette d'étanchéité 4. Cette bavette d'étanchéité 4 supprime les fuites entre le sol lisse et la semelle 14, et pour avoir une bonne efficacité d'aspiration, la bavette d'étanchéité 4 est ajourée en regard des canaux 10 de la semelle 14, de sorte que l'air aspiré sous la semelle 14 ne peut qu'entrer directement dans les canaux 10 de la semelle 14. Il en résulte une bonne aspiration des impuretés du sol car les vitesses d'air dans les canaux 10 de la semelle 14 sont maximales, puisque tout l'air aspiré y passe.

Les roues 2 positionnent en hauteur le suceur 1 par rapport au sol. La bavette d'étanchéité 4 rase le sol, de sorte à supprimer les fuites d'air entre le sol et la semelle 14, et des ouvertures 5 de la bavette d'étanchéité 4 agencées directement en face des canaux 10 laissent passer l'air dans ceux-ci pour entraîner les impuretés reposant sur le sol.

La figure 2 permet de visualiser la semelle 14 sur laquelle il y a une pluralité de canaux 10 d'aspiration ouverts vers le sol et les canaux 10 d'aspiration convergent d'un rebord extérieur de la semelle 14 vers un orifice 9 d'aspiration en liaison aéraulique avec un aspirateur (non représenté). On entend par liaison aéraulique que le flux d'air qui converge dans l'orifice 9 d'aspiration est ensuite aspiré à travers un flexible (non représenté) relié au système d'aspiration et de filtrage de l'aspirateur. Dans le cas de l'invention, au moins un des canaux 10 débouche dans la pointe 30 du suceur 1.

Dans le cadre de l'invention, le suceur 1 comprend une trappe 13 qui se trouve sensiblement dans le même plan que la semelle 14. Cette trappe 13 comporte l'orifice 9 d'aspiration et des canaux 20 d'aspiration ouverts vers le sol. Ces canaux 20 d'aspiration sont agencés en vis-à-vis des canaux 10 d'aspiration de la semelle 14 afin de maintenir le flux d'aspiration. En d'autres termes les canaux 20 de la trappe 13 et les canaux 10 de la semelle 14 ont leurs parties accolées qui ont sensiblement un profil similaire. Dans le cas visible sur la figure 2, en plus d'avoir leurs parties accolées sensiblement similaires, les canaux 20 de la trappe 13 et les canaux 10 de la semelle 14 ont sensiblement le même diamètre sur l'ensemble de leur longueur. Ceci a pour but de créer un canal de passage régulier qui permet au flux d'air traversant de ne pas connaitre de variation brutale de son débit. Ainsi de l'extrémité extérieure des canaux 10 de la semelle 14 jusqu'à l'extrémité intérieur des canaux 20 de la trappe 13 au niveau de l'orifice 9 d'aspiration, la variation de diamètre ne varie pas de plus de 5 pourcent. Grâce à ce dispositif, la qualité de l'aspiration est maintenue.

Comme cela est visible sur la figure 3, cette trappe 13 est amovible et peut être retirée de la semelle 14. Cette trappe 13 est sensiblement rectangulaire et comprend un dispositif d'accroche. Dans le cas présent, ce dispositif d'accroche est constitué de clips mécaniques constitués d'une part d'ergots 7 et d'autre part de gorges 6. Un tel dispositif permet à un utilisateur de retirer cette trappe 13 sans l'aide d'outils de manutention tels que par exemple des tournevis ou des clefs mâles à six pans. Un tel dispositif présente donc l'avantage de retirer rapidement la trappe 13. Pour procéder, l'utilisateur effectue une simple pression mécanique au niveau des ergots 7 ce qui a pour effet de libérer ceux-ci des gorges 6 de maintien et ainsi de pouvoir enlever la trappe 13. L'opération inverse est également rapide puisqu'il suffit à l'utilisateur de glisser les ergots 7 dans les gorges 6 prévues à cet effet et d'appliquer ensuite une faible pression sur la trappe 13 au niveau de ces ergots 7 pour que la trappe 13 reste maintenue par ces clips.

Lorsque l'utilisateur libère la trappe 13 du suceur 1, il peut accéder à une cavité 21 qui se trouve derrière cette trappe 13 et dans le suceur 1. Dans le cadre de l'invention, cette cavité 21 a sensiblement la forme d'un parallépipède rectangle et a son axe longitudinal qui est sensiblement perpendiculaire au sens de déplacement du suceur 1. L'axe longitudinal de la trappe 13 correspond à l'axe qui part d'une extrémité à l'autre de la trappe 13 et qui s'étend dans le sens de la longueur. Le sens de déplacement du suceur 1 représente le sens dans lequel un utilisateur utilise le suceur 1 dans un mode d'utilisation normal sur un sol. Ainsi comme cela a été précédemment évoqué, la pointe 30 du suceur 1 triangulaire se trouve orientée dans le sens de déplacement du suceur 1 lorsqu'il est utilisé dans un mode d'utilisation normal.

Une brosse 8 est visible sur la figure 4 et dans le cadre de l'invention, cette brosse 8 est motorisée et est amovible. Cette brosse vient s'insérer dans la cavité 21 et est maintenue dans celle-ci par un dispositif d'accroche. Ce dispositif d'accroche peut être de différents types et dans le cadre de l'invention il est constitué d'une part, et sur un premier côté de la brosse, d'une rainure 12 et d'autre part, et de l'autre côté de la brosse, d'un système à baïonnette 11. Ce système à baïonnette 11 permet de mettre en rotation la brosse 8 lorsque le système de mise en rotation de la brosse (non visible) est actif.

Ainsi dans un mode d'utilisation de l'invention, l'aspirateur crée un flux d'air qui est aspiré dans les canaux 10 vers l'orifice 9 d'aspiration. Dans le cas ou le suceur 1 comprend la brosse 8 motorisée protégée par la trappe 13 telle que cela a été décrit précédemment, le flux d'air passe d'abord par les canaux 10 puis les canaux 20 pour arriver dans l'orifice 9 d'aspiration. L'ajout d'une trappe 13 protectrice de la brosse 8 permet grâce aux canaux 20 de la trappe 13 de conserver un flux d'aspiration constant et de ne pas diminuer la qualité d'aspiration.

On comprendra que diverses modifications et/ou améliorations évidentes pour l'homme du métier peuvent être apportées au mode de réalisation de l'invention décrit dans la présente description sans sortir du cadre de l'invention défini par les revendications annexées.

## Revendications

1. Suceur (1) d'aspirateur comprenant une semelle (14), qui comporte au moins un canal (10) d'aspiration ouvert vers le sol et qui converge d'un rebord extérieur de la semelle (14) vers un orifice (9) d'aspiration en liaison aéraulique avec un aspirateur, **caractérisé en ce que** la semelle (14) comprend une trappe (13) amovible d'accès à une brosse (8) motorisée qui comporte l'orifice (9) d'aspiration et au moins un canal (20) d'aspiration ouvert vers le sol et agencé en vis-à-vis dudit au moins un canal (10) d'aspiration de la semelle (14).

2. Suceur (1) d'aspirateur selon la revendication 1, **caractérisé en ce qu'**il comprend une cavité (21) ouverte vers le sol, et la trappe (13) est agencée sur la cavité (21).

3. Suceur (1) d'aspirateur selon la revendication 2, **caractérisé en ce que** la trappe (13) recouvre intégralement ladite cavité (21).

4. Suceur (1) d'aspirateur selon l'une des revendications précédentes, **caractérisé en ce que** la trappe (13) comprend un dispositif d'accroche pour maintenir la trappe (13) sur la semelle (14).

5. Suceur (1) d'aspirateur selon la revendication précédente, **caractérisé en ce que** le dispositif d'accroche est un système de clips.

6. Suceur (1) d'aspirateur selon l'une des revendications précédentes, **caractérisé en ce qu'**il est sensiblement triangulaire avec une pointe (30) dirigée dans le sens de déplacement du suceur (1).

7. Suceur (1) d'aspirateur selon la revendication précédente, **caractérisé en ce que** l'axe longitudinal de la trappe (13) est sensiblement perpendiculaire au sens de déplacement du suceur (1).

8. Suceur (1) d'aspirateur selon l'une des revendications précédentes, **caractérisé en ce qu'**il comprend une brosse (8) motorisée amovible.

9. Suceur (1) d'aspirateur selon l'une des revendications précédentes, **caractérisé en ce qu'**il comporte des roues (2) qui définissent une garde au sol de la semelle (14) et des roulettes (3) qui sont positionnées sous le suceur (1).

## Patentansprüche

1. Saugkopf (1) eines Staubsaugers, eine Sohle (14) umfassend, die mindestens einen zum Boden hin offenen Saugkanal (10) beinhaltet, und von einem äußeren Rand der Sohle (14) zu einer Saugöffnung (9) in aeraulischer Verbindung mit einem Staubsauger zusammenläuft, **dadurch gekennzeichnet, dass** die Sohle (14) eine entfernbare Klappe (13) für den Zugriff auf eine motorisierte Bürste (8) umfasst, die die Saugöffnung (9) und mindestens einen zum Boden hin offenen Saugkanal (20) beinhaltet und gegenüber dem mindestens einen Saugkanal (10) der Sohle (14) angeordnet ist.

2. Saugkopf (1) eines Staubsaugers nach Anspruch 1, **dadurch gekennzeichnet, dass** er einen zum Boden hin offenen Hohlraum (21) umfasst, und die Klappe (13) auf dem Hohlraum (21) angeordnet ist.

3. Saugkopf (1) eines Staubsaugers nach Anspruch 2, **dadurch gekennzeichnet, dass** die Klappe (13) den Hohlraum (21) vollständig abdeckt.

4. Saugkopf (1) eines Staubsaugers nach einem der vorstehenden Ansprüche, **dadurch gekennzeichnet, dass** die Klappe (13) eine Aufhängevorrichtung umfasst, um die Klappe (13) auf der Sohle (14) zu halten.

5. Saugkopf (1) eines Staubsaugers nach dem vorstehenden Anspruch, **dadurch gekennzeichnet, dass** die Aufhängevorrichtung ein System mit Clips ist.

6. Saugkopf (1) eines Staubsaugers nach einem der vorstehenden Ansprüche, **dadurch gekennzeichnet, dass** er im Wesentlichen dreieckig ist, mit einer Spitze (30), die in die Fortbewegungsrichtung des Saugkopfes (1) gerichtet ist.

7. Saugkopf (1) eines Staubsaugers nach dem vorstehenden Anspruch, **dadurch gekennzeichnet, dass** die Längsachse der Klappe (13) im Wesentlichen senkrecht zur Fortbewegungsrichtung des Saugkopfes (1) ist.

8. Saugkopf (1) eines Staubsaugers nach einem der vorstehenden Ansprüche, **dadurch gekennzeichnet, dass** er eine entfernbare motorisierte Bürste (8) umfasst.

9. Saugkopf (1) eines Staubsaugers nach einem der vorstehenden Ansprüche, **dadurch gekennzeichnet, dass** er Räder (2) umfasst, die eine Bodenfreiheit der Sohle (14) und der Rollen (3) definieren die unter dem Saugkopf (1) positioniert sind.

## Claims

1. Vacuum cleaner suction head (1) comprising a soleplate (14), which comprises at least one suction duct (10) that is open towards the ground and which converges from an outer rim of the soleplate (14) towards a suction orifice (9) in aeraulic connection with a vacuum cleaner, **characterised in that** the soleplate (14) comprises a removable flap (13) for access to a motorised brush (8) that comprises the suction orifice (9) and at least one suction duct (20) that is open towards the ground and arranged opposite said at least one suction duct (10) of the soleplate (14).

2. Vacuum cleaner suction head (1) according to claim 1, **characterised in that** it comprises a cavity (21) that is open towards the ground, and the flap (13) is arranged on the cavity (21).

3. Vacuum cleaner suction head (1) according to claim 2, **characterised in that** the flap (13) fully covers said cavity (21).

4. Vacuum cleaner suction head (1) according to one of the preceding claims, **characterised in that** the flap (13) comprises an attaching device to maintain the flap (13) on the soleplate (14).

5. Vacuum cleaner suction head (1) according to the preceding claim, **characterised in that** the attaching device is a system of clips.

6. Vacuum cleaner suction head (1) according to one of the preceding claims, **characterised in that** it is substantially triangular with a tip (30) directed in the direction of displacement of the suction head (1).

7. Vacuum cleaner suction head (1) according to the preceding claim, **characterised in that** the longitudinal axis of the flap (13) is substantially perpendicular to the direction of displacement of the suction head (1).

8. Vacuum cleaner suction head (1) according to one of the preceding claims, **characterised in that** it comprises a removable motorised brush (8).

9. Vacuum cleaner suction head (1) according to one of the preceding claims, **characterised in that** it comprises wheels (2) that define a ground clearance of the soleplate (14) and of the roulettes (3) which are positioned under the suction head (1).
